# DEMANDE DE BREVET EUROPEEN

(11) **EP 0 065 610 A1**
(43) Date de publication de la demande: **01.12.1982**
(21) Numéro de dépôt: 81870030.4
(22) Date de dépôt: 03.09.1981
(51) Int. Cl.: B25B 5/10

(54) **Serre-joint à Emboîtement**

(30) Priorité: 15.05.1981 BE 204794
(71) Demandeur: TORRES, Mario, B-4000 Liège (BE)
(72) Inventeur: TORRES, Mario, B-4000 Liège (BE)

(57) **Abrégé**

Grâce au serre-joints à emboîtement, il est possible de former un serre-joints de dimention voulue. Le système d'emboîtement est présent dans le support central (4). Pour emboîter deux serre-joints il faut enlever le bras supérieur (1) du premier et emboîter le tenon (a) du support central (4) à la mortaise (b) d'un autre support central.

## Description

Echelle 1. Toutes les dimentions sont mises en mm.

Les matériaux à employer sont laissés au choix du fabricant d'après la résitance, la dureté, le poids...etc.

Le "Serre-joints à emboîtement" comporte dix (10) pièces. De ces dix pièces, huit (8) sont métalliques, une (1) en bois et une (1) en caoutchouc.

Les dix pièces sont:

1.- BRAS SUPERIEUR: Le bras supérieur comporte une base et un corps. La base présente une mortaise à double trapèze qui s'emboîtera avec le tenon correspondant du support central. La face postérieure de la base présente un trou fileté, de 8 mm de diamètre, et qui va loger la vis sans tête (fendue) supérieure. Ce trou se trouve à 10 mm du bord supérieur de la face postérieure de la base du bras supérieur et au milieu de cette face.

Les dimentions de la base sont: hauteur: 30 mm
largeur: 35 mm
longueur:25 mm

Le corps est d'une forme semblable à un trapèze rectangle avec la face supérieur concave-convexe, et se terminant en pointe.

Les dimentions du corps sont: hauteur: 30 , 24, 0 mm
largeur: 35 mm
longueur: 95 mm

L'extrémité antérieure du corps du bras supérieur présente une forme sphérique (demi-sphère), d'un diamètre de 35 mm.

2.- VIS SANS TETE (fendue) SUPERIEURE: Cette vis sert à fixer le bras supérieur au tenon du support central. Les dimentions
sont:

3.- CACFE TETE: Le cache tête est en caoutchouc, et s'emboîte sur la tête de la vis centrale. Il a la forme d'un cône tronqué inversé.

Les dimentions sont: grande base du cône tronqué: 40 mm petite base du cône tronqué: 25 mm hauteur: 20 mm

La petite base du cône tronqué est perforée d'un trou de 10 mm de diamètre par 10 mm de profondeur, et qui servira à loger la tête de la vis centrale.

4.- SUPPORT CENTRAL : Il doit être fabriqué en trois (3) longueurs différentes: 250 mm, 350 mm et 500 mm. Il est constitué d'un tenon, d'un corps et d'une mortaise.

Le tenon sert à s'emboîter avec le bras supérieur ou avec une mortaise d'un autre support central. Il présente la forme d'un double trapèze. Les dimentions du tenon sont:
Longueur: 50 mm
largeur à la base: 24,9 mm
largeur au sommet: 12,9 mm
hauteur: 15,9 mm

La face postérieure du tenon présente un trou fileté de 8 mm de diamètre et de 5 mm de profondeur, et qui servira à loger la vis sans tête (fendue) supérieure. Ce trou se trouve au milieu de la face postérieure et à 10 mm du bord supérieur de cette face. Ce trou servira aussi à loger la vis sans tête (fendue) inférieure lors de l'emboîtement de deux supports centraux.

Le corps du support central est carré, les dimentions sont:
longueur: 150 mm
largeur: 35 mm
hauteur: 25 mm

La face antérieure du corps du support central, ainsi que les faces antérieures du tenon et de la mortaise présentent des stries. Les stries sont parallèles aux bords inférieur et supérieur de la face antérieur du support central. Les dimentions sont: longueur: 35 mm
largeur: 0,15 mm
profondeur:0,15 mm
space entre deux stries: 1 mm.

La mortaise du support central se t rouve à la partie inférieure du support central et elle sert à recevoir le tenon d'un autre support central. Les dimentions sont:
longueur: 50 mm
Largeur: 25 mm
profondeur: 16 mm

La face postérieure de la mortaise présente un trou fileté qui sert à loger la vis sans tête (fendue) inférieure. Ce trou se trouve au milieu de la face postérieure de la mortaise et à 32 mm du bord inférieur de cette face.

5.- VIS CENTRALE: Cette vis comporte trois parties: la tête, la vis proprement dite et le pied. La tête à la forme d'un segment sphérique avec les dimentions suivantes:
diamètre au milieu de la sphère: 14 mm
diamètre aux extremités de la sphère: 10 mm
hauteur: 10 mm

La vis proprement dite se vise dans la partie correspondante du bras inférieur. Les dimentions sont:

Le pied est de forme carrée, il présente un trou de 3 mm de diamètre pour loger le clou de soutien, qui fixera le pied de la vis centrale à la poignée en bois. Les dimentions sont:

Le trou se trouve à 3 mm du bord supérieur du pied de la vis centrale.

Ce pied va se loger dans le trou de la poignée en bois.

6.- BRAS INFERIEUR: Le bras inférieur glisse le long du support central , il comporte une base,un corps et une tête. La longueur totale du bras inférieur est de 125 mm. C'est la base du bras inférieur qui glisse le long du support central. Sa forme est celle d'un carré, les dimentions du carré sont:
carré extérieur: longueur: 45 mm
largeur: 30 mm
hauteur: 30 mm
Carré intérieur: longueur: 35,2 mm
largeur: 25,2 mm
hauteur: 30 mm

paroi 5 mm

Le corps est d'une forme semblable à un trapèze rectangle avec la face inférieure concave-convexe, et se terminant en pointe.

Les dimentions du corps sont: longueur: 95 mm
largeur: 45 mm à la base
   10 mm à la pointe

La tête est perforée par un trou fileté à 25 mm du bord ex- treme du bras inférieur. Le diamètre du trou est de 14 mm, la hauteur 24 mm. Ce trou servira à loger la vis centrale.

7.- CLOU DE SOUTIEN: Ce clou sert à maintenir fixe la vis centrale à la poignée en bois. Les dimentions sont:
longueur: 24 mm
diamètre: 3 mm

8,- BAGUE DE SOUTIEN: c'est une bague en métal qui soutiendra la tête de la poignée en bois. Les dimentions sont:
hauteur:10 mm
diamètre extérieur: 24 mm
diamètre interne: 20 mm
Il a bague de soutien présente deux trous pour permettre le passage du clou de soutien. Le diamètre est de 3 mm et se trouve au milieu de la hauteur de la bague.

9.- POIGNEE EN BOIS: La poignée en bois permetra de loger le pied de la vis centrale, et elle comporte une tête et un corps. La tête sert à recevoir la bague de soutien. Les dimentions sont: diamètre:20 mm
hauteur: 10 mm
Au milieu de la hauteur il y a un trou de 3 mm de diamètre pour permettre le passage du clou de soutien.

Les dimentions du corps sont: longueur: 100 mm diamètre: 30 mm

La tête et le corps sont perforés par un trou de 13 mm de diamètre qui va recevoir le pied de la vis centrale. La profondeur de ce trou est de 60 mm.

10.- VIS SANS TETE (fendue) INFERIEURE: Cette vis a les mêmes dimentions que la vis sans tête (fendue) supérieure, et elle sert à maintenir en place le tenon d'un "serre-joints à emboitement" avec la mortaise d'un autre. Cette vis est logée dans la masse de la paroi postérieure de la mortaise.

### RESUME

Grâce au serre-joints à emboîtement, il est possible de former un serre-joints de dimenticn voulue. Le système d'emboîtement est présent dans le support central.. Pour emboiter deux serre-joints il faut enlever le bras supérieur du premier et emboîter le tenon du support central à la mortaise d'un autre support central.

## Revendications

1.- Serre-joints à emboîtement comprenant un support central (4), présentant à une extrémité un tenon, orienté dans le sens de la longueur du support central (4, auquel vient s'assembler un bras (1) ou un autre support central (4) (d'un deuxième serre-joints à emboîtement), fixés à celui- là par une vis (2), à l'autre extremité une mortaise servant à recevoir un tenon d'un autre support central (4) (d'un deuxième serre-joints à emboîtement), et fixé à celle- là par une vis (10), le long du support central (4) glisse un bras (6) contenant à son extrémité libre un trou fileté servant à recevoir une vis de serrage (5), présentant à une extrémité un cache tête (3) et à l'autre extrémité une poignée (9) servant à faire avancer la. vis de serrage (5) vers le bras (1) pour maintenir serré un objet entre le bras (1) et le cache tête (3) de la vis de serrage (5) à laquelle la poignée (9) est fixée par un clou de soutien (7) et par un anneau de soutien. (8).

2.- Revendication selon 1, caractérisée en ce que le tenon du support central (4), présent dais le sens de la longueur de celui-ci, présente la forme d'un double trapèze servant à s'emboîter avec une mortaise, de forme reciproque, d'un bras (1) ou d'un autre support central (4) (d'un deuxième serre-joints à emboîtement), et présentant un trou pour recevoir une vis de fixation (2)qui maintiendra les deux pièces ensemble.

3.- Revendication selon 1, caractérisée en ce que la mortaise du support central (4), présente dans le sens de la longueur de celui-ci, présente la forme d'un double trapèze servant à s'emboîter avec un tenon, de forme reciproque, d'un autre support central (4) (d'un deuxième serre-joints à emboîtement) et présentant un trou servant à recevoir une vis de fixation (10) qui maintiendra les deux pièces ensemble.
